# EUROPÄISCHE PATENTSCHRIFT

(11) **EP 0 807 200 B1**
(45) Veröffentlichungstag und Bekanntmachung des Hinweises auf die Patenterteilung: **23.12.1998**
(21) Anmeldenummer: 96903967.6
(22) Anmeldetag: 02.02.1996
(51) Int. Cl.: E06C 7/18, A62B 1/16

(54) **FANGEINRICHTUNG FÜR EIN STEIGSCHUTZSYSTEM**
ARRESTING DEVICE FOR A CLIMBING SAFETY SYSTEM
DISPOSITIF D'ARRET POUR SYSTEME DE PROTECTION DANS DES ACTIVITES GRIMPANTES

(30) Priorität: 03.02.1995 DE 29501716 U
(43) Veröffentlichungstag der Anmeldung: 19.11.1997
(73) Patentinhaber: SÖLL GMBH, 95028 Hof (DE)
(72) Erfinder: SÖLL, Peter, D-95028 Hof (DE)
(74) Vertreter: Abitz, Walter, Dr.-Ing.
(86) Internationale Anmeldenummer: EP9600440
(87) Internationale Veröffentlichungsnummer: WO9623951

(56) Entgegenhaltungen:
- EP-A- 0 168 021
- DE-A- 3 426 551
- US-A- 4 085 818

## Beschreibung

Die Erfindung betrifft eine Fangeinrichtung für ein Steigschutzsystem zur Verhinderung eines Absturzes eines Benutzers von einer Leiter, einem Podest oder dergleichen. Die Fangeinrichtung läuft in einer Führungsschiene und der zu sichernde Benutzer ist durch einen Auffanggurt mit der Fangeinrichtung verbunden. Die Fangeinrichtung weist einen Schlitten auf, der in der Führungsschiene läuft, sowie eine Sperrklinke, die in dem Schlitten drehbar gelagert ist und bei einem Absturz gegen Fangrasten in der Führungsschiene stößt, und eine Befestigungseinrichtung zum Sichern des Auffanggurtes an der Sperrklinke, wobei die Befestigungseinrichtung ein Dämpfungselement aufweist, das bei einem Absturz den Fangstoß mildert.

Eine derartige Fangeinrichtung ist aus EP-A-0 168 021, DE-A-27 36 037 und DE-A-19 61 757 bekannt. Es ist ferner bekannt, in der Befestigungseinrichtung ein Dämpfungselement vorzusehen, indem an einem Befestigungsring der Sperrklinke ein U-Bügel hängt, auf dessen beiden Schenkeln jeweils ein Dämpfungselement sitzt. Die freien Enden der Bügelschenkel sind durch eine Platte abgeschlossen. Oberhalb der Dämpfungselemente ist ebenfalls eine Platte vorgesehen, die auf den Bügelschenkeln verschiebbar ist. An dieser Platte ist ein Bolzen befestigt, der sich achsparallel zu den Bügelschenkeln und zwischen ihnen nach unten erstreckt und an dessen freiem Ende sich eine Befestigungsöse befindet, an der mittels eines Karabinerhakens der Auffanggurt befestigbar ist. Bei einem Absturz wird der Fangstoß über den Bolzen auf die Oberseite der Dämpfungselemente geleitet und werden die beiden Dämpfungselemente komprimiert, wodurch der Fangstoß abgemildert wird. Die Baulänge dieser Befestigungseinrichtung ist jedoch relativ groß und dadurch daß der U-Bügel und der Karabinerhaken jeweils in einer Befestigungsöse hängen, hat die Befestigungseinrichtung insgesamt sehr viel Spiel.

Der Erfindung liegt die Aufgabe zugrunde, eine Fangeinrichtung mit Dämpfungselement zu schaffen, bei der die Befestigungseinrichtung insgesamt möglichst wenig Raum beansprucht und nicht mehr Ösenverbindungen als notwendig vorgesehen sind.

Erfindungsgemäß wird diese Aufgabe dadurch gelöst, daß das Dämpfungselement auf einem zapfenförmigen Ansatz der Klinke sitzt, daß oberhalb des Dämpfungselementes auf dem zapfenförmigen Ansatz ein Querstück geführt ist und an dem Dämpfungselement anliegt, wobei der Auffanggurt an dem Querstück befestigbar ist, das Querstück Teil eines Schäkelrings ist und die beiden Enden des Querstücks die Achsschenkel sind, auf denen die Ösen des Schäkelbügels sitzen.

Dadurch daß das Dämpfungselement unmittelbar auf einem zapfenförmigen Ansatz der Klinke sitzt, ergibt sich zum einen eine sehr gedrängte Bauform und besteht zwischen dem Dämpfungselement und der Sperrklinke keine lose Verbindung.

Vorzugsweise ist das Dämpfungselement ein Rohr mit einer Länge von ca. 23 mm, einem Innendurchmesser von 12 mm und einem Außendurchmesser von ca. 24 mm aus einem Fibroflex®-Holrundstab mit einer Härte von 90 Shore A (gelb), wie er von der Firma Fibro GmbH, 74 855 Hassmersheim, BRD, unter der Bestell-Nr. 253.6.025 erhältlich ist.

Ein Ausführungsbeispiel der Erfindung wird nachfolgend anhand der Zeichnung dargestellt. Es zeigen:
- Fig. 1: die Fangeinrichtung in Seitenansicht und
- Fig. 2: die Fangeinrichtung in einer Ansicht von hinten.

Die in den Fig. 1 und 2 gezeigte Fangeinrichtung besteht aus einem Schlitten 1, der in einer nicht dargestellten Führungsschiene geführt wird. Die Führungsschiene hat das aus DE-A-0 168 021 bekannte C-Profil mit Führungslippen, die als Führungsflansche dienen. Der Schlitten 1 weist auf beiden Seiten Führungsnuten 2 auf, die die Führungslippen der Führungsschiene aufnehmen. In die Führungsnuten 2 stehen Führungsrollen 3 vor, die auf der Außenseite und Innenseite der Führungslippen abrollen.

Der Schlitten 1 weist eine schlitzförmige Durchbrechung 5 auf, in der eine Sperrklinke 6 auf einem Zapfen 7 drehbar gelagert ist. Die Nase 8 der Sperrklinke 6 ragt von dem Schlitten 1 nach vorne hervor und soweit ins Innere des C-Profils der Führungsschiene hinein, daß die Nase 8 gegen die Fangrasten stößt. Die Sperrklinke 6 ist an ihrem oberen Ende mittels des Zapfens 7 gelagert und der Rücken 9 der Nase 8 ist vom Zapfenlager nach unten abgeschrägt.

Die Sperrklinke 6 steht unter der Wirkung einer Druckfeder 10, die oberhalb des Zapfenlagers 7 gegen die Sperrklinke 6 drückt, so daß die Nase 8 so weit wie möglich aus dem Schlitten 1 vorsteht. Wird der Schlitten 1 von dem Benutzer z.B. beim Besteigen einer Leiter nach oben gezogen, so läuft der Rücken 9 der Nase 8 von unten gegen die Fangrasten und wird aufgrund seiner Abschrägung zurückgedrückt, so daß die Fangrasten überfahren werden. Da der zapfenförmige Ansatz 11 nach unten zeigt und deutlich unterhalb des Zapfenlagers 7 liegt, taucht die Nase 8 in den Schlitten 1 ein, wenn über den Fanggurt und den Schäkelring 15 ein nach oben gerichteter Zug auf den zapfenförmigen Ansatz 11 ausgeübt wird. Beim Abwärtssteigen wird dagegen ein Zug nach unten auf den Ansatz 11 ausgeübt, der zusätzlich zur Wirkung der Druckfeder 10 die Sperrklinke 6 von dem Schlitten 1 hervorstehen läßt. Beim Abwärtssteigen muß zum Überfahren der Fangrasten die Sperrklinke 6 gegen die Federkraft der Feder 10 verschwenkt werden. Diese Verschwenkung kann von Hand oder durch leichtes, nicht unbedingt permanentes Zurücklehnen beim Abwärtssteigen erfolgen. Es ist auch bekannt, dazu eine Entarretierungseinrichtung vorzusehen.

Die Sperrklinke 6 ragt aus der schlitzförmigen Durchbrechung 5 auch nach hinten, d.h. zum Benutzer hin hervor und ist dort mit einem zapfenförmigen Ansatz 11 versehen. Auf dem zapfenförmigen Ansatz ist ein Dämpfungselement 12 angeordnet, das mit einer Sicherungsmutter 13 gehalten ist. Über dem Dämpfungselement 12, d.h. zwischen Dämpfungselement 12 und dem Schlitten 1 sitzt auf dem Ansatz 11 ein Wirbel oder Querstück 14, das in der Mitte eine Öse zur Aufnahme des Ansatzes 11 aufweist. Zum Schutz des Dämpfungselements 12 ist zwischen diesem und dem Querstück 14 eine Unterlegscheibe 19 eingelegt. Über dem Querstück ist eine Anschlagscheibe 20 fest angeordnet. Die beiden seitlichen Enden des Querstücks 14 sind als Achsschenkel eines Schäkelrings 15 ausgebildet, wobei die beiden Ösen 16 an den Enden des Schäkelbügels 17 auf den Achsschenkeln sitzen. An dem Schäkelbügel 17 wird mittels eines Karabiners 18 der Fanggurt des Sicherheits- oder Rettungsgeschirrs des Benutzers eingehängt.

## Patentansprüche

1. Fangeinrichtung für ein Steigschutzsystem zur Verhinderung eines Absturzes eines Benutzers von einer Leiter, einem Podest oder dergleichen, wobei die Fangeinrichtung in einer Führungsschiene läuft und der Benutzer durch einen Auffanggurt an der Fangeinrichtung gesichert ist, mit einem Schlitten (1), der in der Führungsschiene führbar ist, mit einer Sperrklinke (6), die in dem Schlitten (1) drehbar gelagert (7) ist und bei einem Absturz gegen Fangrasten in der Führungsschiene läuft, und mit einer Befestigungseinrichtung zum Sichern des Auffanggurtes an der Sperrklinke (6), wobei die Befestigungseinrichtung ein Dämpfungselement (12) aufweist, das bei einem Absturz den Fangstoß abmildert, dadurch gekennzeichnet,
- daß das Dämpfungselement (12) auf einem zapfenförmigen Ansatz (11) der Sperrklinke (6) sitzt,
- daß zwischen dem Dämpfungselement (12) und dem Schlitten (1) ein Querstück (14) auf dem zapfenförmigen Ansatz (11) gelagert ist, an dem der Auffanggurt befestigbar ist, und
- daß das Querstück (14) Teil eines Schäkelrings (15) ist, wobei die beiden seitlichen Enden des Querstücks (14) als Achsschenkel ausgebildet sind, auf denen die Ösen des Schäkelbügels (17) sitzen.

2. Fangeinrichtung nach Anspruch 1, dadurch gekennzeichnet, daß das Dämpfungselement (12) ein Rohr aus Plast einer Shore-A-Härte von 90 mit einer Länge von etwa 23 mm, einem Innendurchmesser von 12 mm und einem Außendurchmesser von etwa 24 mm ist.

## Claims

1. Arresting device for a climbing safety system for preventing a fall by a user from a ladder, platform or suchlike, the arresting device running in a guide track and the user being secured by a catch belt on the arresting device, comprising a slide block (1) which is capable of being guided in the guide track, a locking pawl (6) which is rotatably mounted (7) in the slide block (1) and runs against stop catches in the guide track in the event of a fall, and a fastening device for securing the catch belt to the locking pawl (6), the fastening device comprising a damping element (12) which moderates the shock of arrest in the event of a fall, characterized
- in that the damping element (12) is seated on a peg-type projection (11) of the locking pawl (6),
- in that a transverse element (14) is mounted on the peg-type projection (11), between the damping element (12) and the slide block (1), the catch belt being attachable to the transverse element (14), and
- in that the transverse element (14) is part of a shackle ring (15), the two lateral ends of the transverse element (14) being fashioned as journals on which the eyes of the shackle hoop (17) are seated.

2. Arresting device according to Claim 1, characterized in that the damping element (12) is a tube, made from plastics material with a Shore A hardness of 90, having a length of approximately 23 mm, an inner diameter of 12 mm and an outer diameter of approximately 24 mm.

## Revendications

1. Dispositif de retenue pour système de protection de montée permettant d'empêcher qu'un utilisateur ne tombe d'une échelle, une plateforme ou analogue. le dispositif de retenue se déplaçant dans un rail de guidage et l'utilisateur étant attaché au dispositif de retenue au moyen d'une ceinture de retenue, comprenant un chariot (1), qui peut être guidé dans le rail de guidage, un cliquet de blocage (6), qui est monté rotatif (7) dans le chariot (1) et qui, lors d'une chute, se déplace dans le rail de guidage pour venir en appui sur des encoches de retenue, et un dispositif de fixation servant à assujettir la ceinture de retenue au cliquet de blocage (6), le dispositif de fixation comprenant un élément d'amortissement (12) qui amortit le choc de retenue lors d'une chute,
caractérisé en ce
- que l'élément d'amortissement (12) repose sur un embout (11) en forme de doigt du cliquet de blocage (6),
- qu'entre l'élément d'amortissement (12) et le chariot (1), une pièce transversale (14), sur laquelle la ceinture de retenue peut être fixée, est montée sur l'embout (11) en forme de doigt et
- que la pièce transversale (14) fait partie d'un anneau de manille (15), les deux extrémités latérales de la pièce transversale (14) étant réalisées sous forme de tourillons sur lesquels les oreilles de l'étrier de manille (17) reposent.

2. Dispositif de retenue suivant la revendication 1, caractérisé en ce que l'élément d'amortissement (12) est un tube en matière plastique d'une dureté Shore A de 90 et ayant une longueur d'environ 23 mm, un diamètre intérieur de 12 mm et un diamètre extérieur d'environ 24 mm.
